# EUROPÄISCHE PATENTSCHRIFT

(11) **EP 4 209 709 B1**
(45) Veröffentlichungstag und Bekanntmachung des Hinweises auf die Patenterteilung: **13.08.2025**
(21) Anmeldenummer: 23150405.1
(22) Anmeldetag: 05.01.2023
(51) Int. Cl.: F23C 7/06, F23D 14/46, F23D 14/62, F23D 14/66, F23L 15/04

(54) **HEIZGERÄT UND SCHALLDÄMPFER**
HEATING DEVICE AND SILENCER
APPAREIL DE CHAUFFAGE ET SILENCIEUX

(30) Priorität: 10.01.2022 DE 102022100333
(43) Veröffentlichungstag der Anmeldung: 12.07.2023
(73) Patentinhaber: Vaillant GmbH, 42859 Remscheid (DE)
(72) Erfinder: Drillaud, Herve, 44300 Nantes (FR); Pagoto, Marcos, 44000 Nantes (FR); Chaillou, Tony, 44980 Sainte Luce sur Loire (FR); Gourio, Julien, 44300 Nantes (FR)
(74) Vertreter: Popp, Carsten

(56) Entgegenhaltungen:
- DE-B3- 102004 048 481
- GB-A- 1 589 007
- GB-A- 405 239
- JP-A- 2002 332 988
- US-A- 4 306 858

## Beschreibung

Die Erfindung betrifft ein Heizgerät sowie einen Schalldämpfer für ein Heizgerät.

Heizgeräte werden häufig eingesetzt, um einen Gasstrom eines Brennstoffes und Umgebungsluft zu verbrennen und über einen Wärmetauscher auf einen Wärmeträger zu übertragen. Nachteilig ist, dass der häufig im Abgaskanal angeordnete Wärmetauscher nicht die gesamte beim Verbrennungsprozess entstehende Wärme aufnehmen kann, wodurch die Energieeffizienz des Heizgerätes sinkt. Zudem können im Gehäuse eines Heizgerätes durch die Abwärme hohe Temperaturen entstehen, die Komponenten des Heizgerätes beschädigen können.

In der EP 1 371 903 A2 wird zur Lösung der genannten Probleme vorgeschlagen, einen Motor und sonstige Bauteile eines Heizgerätes in dessen Frischluftzuführung anzuordnen und so vor den hohen Temperaturen im Gehäuse des Heizgerätes zu schützen. Nachteilig können jedoch nicht alle Bauteile eines Heizgerätes in der Frischluftzufuhr angeordnet werden und auch kann die vorgeschlagene Lösung die Energieeffizienz nicht steigern.

US 4 306 858 A beschreibt eine Vorrichtung zum Beheizen eines Industrieofens, die in eine Ofenwandöffnung eingebracht werden kann und so die gesamte entstehende Wärme dem zu beheizenden Ofen zuführt. Die Vorrichtung umfasst einen Brenner, ausgeführt als Strahlheizrohr, der aus konzentrischen Rohren aufgebaut ist und an seinem hinteren Ende einen Brenngaszuführstutzen aufweist. Konzentrisch mit dem Brenngaszuführungsstutzen ist ein Verbrennungsluftzuführungsstutzen und ein konzentrisch dazu angeordneter Abgasabführungsstutzen angeordnet, die mit jeweiligen Rohren des Strahlheizrohres verbunden sind. Der Verbrennungsluftzuführungsstutzen kann Wärmeübertragungsschaufeln zur Übertragung von Wärme vom Abgasstrom im Abgasabführungsstutzen auf den zugeführten Luftstrom im Verbrennungsluftzuführungsstutzen aufweisen, die auch als Geräuschdämpfer wirken können. Diese Vorrichtung kann allerdings die thermische Belastung von Komponenten des Heizgerätes nicht mindern. Ein Heizgerät mit den Merkmalen des Oberbegriffs des Anspruchs 1 ist aus der Schrift GB 1 589 007 A bekannt, während GB 405 239 A einen zylinderförmigen Schalldämpfer offenbart.

Hiervon ausgehend ist es Aufgabe der Erfindung, ein Heizgerät vorzuschlagen, das die geschilderten Probleme des Standes der Technik zumindest teilweise überwindet. Insbesondere soll die thermische Belastung für Komponenten des Heizgerätes innerhalb des Gehäuses reduziert werden und eine Energieeffizienz des Heizgerätes gesteigert werden.

Zudem soll die Erfindung die Komplexität eines Heizgerätes zumindest nicht wesentlich erhöhen und nur geringe bauliche Veränderungen an einem Heizgerät erfordern.

Diese Aufgaben werden gelöst durch die Merkmale der unabhängigen Patentansprüche. Weitere vorteilhafte Ausgestaltungen der hier vorgeschlagenen Lösung sind in den unabhängigen Patentansprüchen angegeben. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Es wird ein Heizgerät vorgeschlagen, das ein Gehäuse aufweist, in dem eine Brennkammer angeordnet ist, in der ein Gemisch aus Verbrennungsluft und einem Brennstoff verbrannt und danach einem Abgaskanal zugeführt wird. Eine Zuführung von Verbrennungsluft und/oder Brennstoff hin zu der Brennkammer kann derart angeordnet und ausgeformt sein, dass Abwärme (entstehend aus der Verbrennung) innerhalb des Gehäuses auf die zuzuführende Verbrennungsluft und/oder einen zuzuführenden Brennstoff übertragen wird. Die Zuführung der Verbrennungsluft umfasst einen Schalldämpfer, der benachbart zu der Brennkammer angeordnet ist. Der Schalldämpfer ist zylinderförmig ausgebildet und mit seiner Grundfläche der Brennkammer zugewandt und realisiert eine flächige Ab- bzw. Überdeckung zumindest eines Teils der Brennkammer.

Das Heizgerät kann dazu eingerichtet sein, einen Brennstoff, insbesondere ein Brenngas wie Erdgas und/oder Wasserstoff oder einen anderen Brennstoff wie z.B. Heizöl, unter Zufuhr von Umgebungsluft zu verbrennen und Wärmeenergie bereitzustellen, beispielsweise zur Erwärmung eines Wärmeträgers eines Heizkreislaufes oder auch zur Bereitstellung einer Warmwasserversorgung zu erwärmen. Insbesondere kann es sich bei dem Heizgerät um ein Brennwertgerät handeln. Das Heizgerät weist in der Regel eine Brennkammer und eine Fördereinrichtung auf, die ein Gemisch von Brennstoff bzw. -gas und Verbrennungsluft in eine Brennkammer fördern kann. Die Verbrennungsprodukte können danach bzw. anschließend durch einen Abgaskanal einer Abgasanlage zugeführt werden. Das Heizgerät kann ein Gehäuse aufweisen, in dem alle wesentlichen bzw. hier genannten Komponenten des Heizgerätes geschützt angeordnet sind.

Eine Zuführung von Verbrennungsluft und/oder Brennstoff kann mindestens ein Bauteil umfassen, mit dem die Verbrennungsluft und/oder Brennstoff zu einer Brennkammer transportiert werden kann, insbesondere eine Leitung und/oder einen Schalldämpfer. Ein Einleiten von Brennstoff kann vor der Zuführung oder auch innerhalb der Zuführung erfolgen, beispielsweise durch ein Gasventil. Durch die vorgeschlagene Übertragung der Abwärme, die insbesondere bei der Verbrennung bzw. in der Brennkammer entsteht, innerhalb des Gehäuses des Heizgerätes auf die der Brennkammer zuzuführende Verbrennungsluft und/oder den zuzuführenden Brennstoff kann vorteilhaft eine Nutzung der Abwärme und damit eine Steigerung des Wirkungsgrades des Heizgerätes erreicht werden. Bevorzugt ist, dass ein signifikanter Anteil der erzeugten Abwärme auf die Zuführung bzw. die die zuzuführende Verbrennungsluft und/oder den zuzuführenden Brennstoff (gerichtet bzw. gezielt) übertragen wird, so dass beispielsweise eine signifikante Temperaturerhöhung der zuzuführenden Strömung erreicht wird. Hierbei kann die Temperaturerhöhung im Normalbetrieb beispielsweise 30 °C [Grad Celsius] bis 60 °C betragen.

Die Zuführung von Verbrennungsluft und/oder Brennstoff kann eine Zuführung eines Gemisches von Verbrennungsluft und/oder Brennstoff sein, oder auch einzelne bzw. separate Zuführungen von Verbrennungsluft und/oder Brennstoff umfassen.

Die Zuführung von Verbrennungsluft und/oder Brennstoff kann derart angeordnet und/oder ausgeformt sein, dass die Abwärme auf die zuzuführende Verbrennungsluft und/oder einen zuzuführenden Brennstoff übertragen wird. Dies kann durch verschiedenste Maßnahmen erreicht werden. Beispielsweise können Leitungen als Teil der Zuführung von Verbrennungsluft und Brennstoff unmittelbar benachbart zu Wärmequellen, insbesondere einer Brennkammer oder eines Abgaskanals, innerhalb des Gehäuses angeordnet sein, um eine Übertragung des von den Wärmequellen des Heizgerätes ausgehenden Wärmestromes auf einen Massestrom von Verbrennungsluft und/ oder Brennstoff zu unterstützen. Die Zuführung von Verbrennungsluft und/oder Brennstoff (insbesondere eine Leitung und/oder ein Schalldämpfer) kann flächig bzw. flach (mit einer großen Oberfläche) ausgeformt sein, um einen möglichst großen Teil der Wärmequellen, insbesondere der Brennkammer und/oder den Abgaskanal möglichst überwiegend oder sogar (nahezu) vollständig abzudecken.

Auch kann die Zuführung von Verbrennungsluft und/oder Brennstoff mäanderförmig oder schneckenförmig ausgebildet sein, um den Massestrom von Verbrennungsluft und/oder Brennstoff mehrmals an den Wärmequellen innerhalb des Gehäuses vorbeizuführen und so einen wesentlichen Anteil des Abwärmestromes aufzunehmen.

Die Zuführung von Verbrennungsluft und/oder Brennstoff kann zumindest in den einem Abwärmestrom zugewandten Bereichen aus einem gut wärmeleitfähigen Material bestehen. Beispielsweise Metalle, insbesondere Kupfer, weisen eine gute Wärmeleitfähigkeit auf und sind geeignete Materialien. Das Material wird hier insbesondere als "gut wärmeleitend" angesehen, wenn die Wärmeleitfähigkeit im Bereich oberhalb von 50 W/(mK) liegt.

Die Zuführung von Verbrennungsluft und/oder Brennstoff kann mit mindestens einer Wärmequelle, insbesondere einer mit Abgas be- bzw. durchströmten Komponente wie z.B. der Brennkammer und/oder der Abgasleitung, mechanisch bzw. wärmeleitend verbunden sein, um eine gute Wärmeübertragung des Abwärmestromes auf die Zuführung von Verbrennungsluft und/oder Brennstoff zu ermöglichen. Eine solche Verbindung kann beispielsweise mit einer stoffschlüssigen oder formschlüssigen Verbindung, wie Kleben oder Verschrauben, hergestellt sein.

Eine äußere Wandung einer Wärmequelle, insbesondere einer Brennkammer oder eines Abgaskanals, kann (integraler) Teil einer Zuführung von Verbrennungsluft und/oder Brennstoff sein. In vorteilhafter Weise kann so ein direkter Übergang des Abwärmestromes auf den Massestrom von Verbrennungsluft und/oder Brennstoff durch einen Wegfall von mindestens einem Wandungs- oder Grenzübergang erreicht werden. Da auch ein äußerer Kontakt mit der heißen Wandung durch Personen vermieden wird, kann diese ggf. dünner oder wärmeleitender ausgeführt sein.

Die Zuführung von Verbrennungsluft und/oder Brennstoff umfasst einen Schalldämpfer, der benachbart zu einer Wärmequelle, insbesondere der Brennkammer und/oder einem Teil des Abgaskanals angeordnet sein kann. Der Schalldämpfer umfasst insbesondere einen Gaseingang und einen Gasausgang für einen Massestrom von Verbrennungsluft und/oder Brennstoff. Der Schalldämpfer kann eine Erweiterung des Strömungsquerschnitts und/oder Strömungseinbauten zur Verwirbelung der Strömung umfassen.

Der Schalldämpfer kann eine innere Gasführungswand aufweisen. Die innere Gasführungswand kann derart angeordnet sein, dass ein durch den Schalldämpfer strömender Massestrom von Verbrennungsluft und/oder Brennstoff den Schalldämpfer möglichst auf seiner gesamten Grundfläche durchströmen muss. Beispielsweise kann eine innere Gasführungswand derart ausgestaltet und angeordnet sein, dass eine mäanderförmige oder schneckenförmige Strömung des Massestromes von Verbrennungsluft und/ oder Brennstoff durch den Schalldämpfer erreicht werden kann.

Der Schalldämpfer ist mit seiner Grundfläche der Brennkammer (unmittelbar bzw. direkt) zugewandt und realisiert so eine flächige Ab- bzw. Überdeckung zumindest eines Teils der Brennkammer des Heizgerätes.

Ein zylinderförmiger Schalldämpfer kann eine weitestgehend kreisrunde Grundfläche aufweisen. Eine innere Gasführungswand kann radial von einem Bereich des Mittelpunktes der Grundfläche bis zu einer Mantelfläche angeordnet und ausgeformt sein. Ein Eingang und ein Ausgang des Schalldämpfers können bevorzugt benachbart zu der inneren Gasführungswand in einer Mantelfläche oder (einem äußeren Bereich) der Grundfläche des zylinderförmigen Schalldämpfers angeordnet sein. Ein äußerer Bereich der Grundfläche bezeichnet hier insbesondere einen Bereich der Grundfläche des Schalldämpfers nahe der Mantelfläche.

Die Form und Größe der Grundfläche des zylinderförmigen Schalldämpfers kann derart gewählt werden, dass Wärmequellen innerhalb des Gehäuses des Heizgerätes abgedeckt werden können.

Die Zuführung von Verbrennungsluft und/oder Brennstoff kann zwischen mindestens einer Wärmequelle des Heizgerätes und mindestens einer hitzesensiblen Komponente des Heizgerätes, beispielsweise einer elektronischen Komponente wie einem Steuergerät, angeordnet sein. In vorteilhafter Weise kann so ein Einfluss der Abwärme auf die hitzesensiblen Komponenten des Heizgerätes gemindert werden. "Hitzesensibel" ist eine Komponente beispielsweise, wenn diese für einen Betrieb im Temperaturbereich bis ca. 100 °C, ggf. sogar nur bis ca. 40 °C, eingerichtet ist.

Nach einem weiteren Aspekt der Erfindung wird ein Schalldämpfer für ein Heizgerät vorgeschlagen, wobei der Schalldämpfer eine zylinderförmige Form aufweist und derart ausgeformt ist, dass ein den Schalldämpfer durchströmender Massestrom von Verbrennungsluft und/oder Brennstoff den Schalldämpfer möglichst die gesamte Grundfläche be- bzw. überströmen muss.

Der Schalldämpfer kann eine kreisförmige Grundfläche und eine innere Gasführungswand aufweisen, wobei letztere von einem Bereich etwa des Mittelpunktes der Grundfläche bis zu einer radial außenliegenden Mantelfläche verlaufen kann. Ein Eingang und ein Ausgang des Schalldämpfers können benachbart zu der inneren Gasführungswand in einer Grundfläche oder besonders vorteilhaft in einer Mantelfläche angeordnet sein.

Hier werden somit ein Heizgerät und ein Schalldämpfer für ein Heizgerät angegeben, welche die mit Bezug auf den Stand der Technik geschilderten Probleme zumindest teilweise lösen. Insbesondere tragen das Heizgerät sowie der Schalldämpfer jeweils zumindest dazu bei, eine Abwärme aus einem Gehäuse eines Heizgerätes abzuführen und einer Nutzung zuzuführen, wodurch der Wirkungsgrad eines hier vorgeschlagenen Heizgerätes gegenüber dem Stand der Technik vorteilhaft erhöht werden kann. Weiter vorteilhaft sind in einem hier vorgeschlagenen Heizgerät hitzesensible Komponenten vorteilhaft vor einem Einfluss der Abwärme innerhalb des Gehäuses des Heizgerätes geschützt, wodurch eine Standzeit des Heizgerätes verbessert werden kann. Zudem verursacht ein hier vorgeschlagenes Heizgerät kaum Mehrkosten hinsichtlich Herstellung und Betrieb.

Die im Zusammenhang mit dem Heizgerät erörterten Details, Merkmale und vorteilhaften Ausgestaltungen können entsprechend auch bei dem hier vorgeschlagenen Schalldämpfer auftreten und umgekehrt. Insoweit wird auf die dortigen Ausführungen zur näheren Charakterisierung der Merkmale vollumfänglich Bezug genommen.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigen:
- Fig. 1: eine Gaszuführung eines hier vorgeschlagenen Heizgerätes,
- Fig. 2: einen hier vorgeschlagenen Schalldämpfer, und
- Fig. 3: ein hier vorgeschlagenes Heizgerät.

Fig. 1 zeigt eine Zuführung 11 von Verbrennungsluft und/ oder Brennstoff eines hier vorgeschlagenen Heizgerätes 1. Die Zuführung 11 kann einen Ansaugkanal 7, eine Fördereinrichtung 6, einen Einlass Verbrennungsluft 18 und einen Schalldämpfer 5 umfassen. Der Ansaugkanal 7 kann mäanderförmig ausgeführt sein, und so eine flächige Form aufweisen um mindestens eine Wärmequelle, beispielsweise eine Brennkammer 2 oder einen Abgaskanal 3 abzudecken. Im Bereich der Fördereinrichtung 6 kann ein Gasventil 15 angeordnet sein, das einem im Ansaugkanal 7 angesaugten Luftstrom Brennstoff, beispielsweise Erdgas, zusetzen kann.

Fig. 2 zeigt einen hier vorgeschlagenen Schalldämpfer 5. Der Schalldämpfer 5 kann zylinderförmig ausgebildet sein und eine weitestgehend kreisrunde Grundfläche 16 und eine Mantelfläche 17 aufweisen. Der Schalldämpfer 5 kann einen in der Mantelfläche 17 angeordneten Einlass Verbrennungsluft 18 und eine Auslass Verbrennungsluft 10 und eine innere Gasführungswand 13 aufweisen, die derart angeordnet sind, dass eine Luftströmung 12 vom Einlass Verbrennungsluft 18 zum Auslass Verbrennungsluft 10 weitestgehend den gesamten Schalldämpfer 5 durchströmen kann.

Fig. 3 zeigt ein hier vorgeschlagenes Heizgerät 1 in einer Schnittdarstellung. Das Heizgerät 1 kann ein Gehäuse 14 aufweisen. Mittels einer Fördereinrichtung 6 kann über einen Ansaugkanal 7 ein Luftstrom 12 angesaugt und anschließend über die Zuführung 11 dem Schalldämpfer 5 zugeführt werden, dem über ein Gasventil 15 Brenngas zugesetzt werden kann. Nach einem Austreten des Gasstromes 20 (Gemisch aus Umgebungsluft und Brenngas) aus der Fördereinrichtung 6 kann der Gasstrom 20 der Brennkammer 2 zugeführt und verbrannt werden. Die Verbrennungsprodukte können anschließend über einen Abgaskanal 3 aus dem Gehäuse 14 geleitet und einer Abgasanlage 4 zugeführt werden.

In vorteilhafter Weise ist die Zuführung 11, insbesondere Schalldämpfer 5 und Ansaugkanal 7, flächig ausgebildet, so dass eine wärmeabführende Trennung zwischen Wärmequellen des Heizgerätes 1, insbesondere der Brennkammer 2 und dem Abgaskanal 3, erreicht werden kann. Die Abwärme des Heizgerätes 1 kann so der Brennkammer 2 und damit einer Nutzung zugeführt werden. In vorteilhafter Weise kann die flächig ausgestaltete Zuführung 11 auch hitzesensible Komponenten 8 des Heizgerätes 1 vor einer Erwärmung durch die Brennkammer 2 und/ oder dem Abgaskanal 3 schützen. Hitzesensible Komponenten 8 können beispielsweise ein Regel- und Steuergerät des Heizgerätes 1 sein.

### Bezugszeichenliste

- 1: Heizgerät
- 2: Brennkammer
- 3: Abgaskanal
- 4: Abgasanlage
- 5: Schalldämpfer
- 6: Fördereinrichtung
- 7: Ansaugkanal
- 8: hitzesensible Komponenten
- 9: Gaseingang
- 10: Auslass Verbrennungsluft
- 11: Zuführung
- 12: Luftströmung
- 13: Gasführungswand
- 14: Gehäuse
- 15: Gasventil
- 16: Grundfläche
- 17: Mantelfläche
- 18: Einlass Verbrennungsluft
- 19: Wärmestrom
- 20: Gasstrom

## Patentansprüche

1. Heizgerät (1), aufweisend ein Gehäuse (14) mit einer Brennkammer (2), in der ein Gemisch aus Verbrennungsluft und einem Brennstoff verbrennbar und einem Abgaskanal (3) zuführbar ist, wobei eine Zuführung (11) von Verbrennungsluft und/oder Brennstoff hin zur Brennkammer (2) derart angeordnet und ausgeformt ist, dass Abwärme aus der Verbrennung innerhalb des Gehäuses (14) auf die zuzuführende Verbrennungsluft und/oder Brennstoff übertragbar ist, **dadurch gekennzeichnet, dass** die Zuführung (11) einen Schalldämpfer (5) umfasst, der benachbart zu der Brennkammer (2) angeordnet, zylinderförmig ausgebildet und mit seiner Grundfläche (16) der Brennkammer (2) zugewandt ist und weiter eine flächige Ab- bzw. Überdeckung zumindest eines Teils der Brennkammer (2) realisiert.

2. Heizgerät (1) nach Anspruch 1, wobei eine Wandung der Zuführung (11) zumindest in einem der Brennkammer (2) oder dem Abgaskanal (3) zugewandten Bereich aus einem gut wärmeleitenden Material besteht.

3. Heizgerät (1) nach einem der vorangehenden Ansprüche, wobei eine äußere Wandung einer Brennkammer (2) und/oder ein Abgaskanal (3) Teil der Zuführung (11) ist.

4. Heizgerät (1) nach einem der vorangehenden Ansprüche, wobei der Schalldämpfer (5) zylinderförmig ausgebildet ist und eine innere Gasführungswand (13) aufweist, wobei die innere Gasführungswand (13), ein Gaseingang (9) und ein Gasausgang (10) umfasst, die derart angeordnet sind, dass ein durch den Schalldämpfer (5) strömender Massestrom von Verbrennungsluft und/oder Brennstoff den gesamten Schalldämpfer (5) durchströmt.

5. Heizgerät (1) nach Anspruch 4, wobei der Schalldämpfer (5) zylinderförmig mit einer kreisrunden Grundfläche (16) ausgebildet ist und die innere Gasführungswand (13) sich von einem Mittenbereich der kreisrunden Grundfläche (16) radial bis zu einer Mantelfläche (17) des Schalldämpfers (5) erstreckt und der Gaseingang (9) und der Gasausgang (10) benachbart zu der Gasführungswand (13) angeordnet sind.

6. Heizgerät (1) nach einem der vorangehenden Ansprüche, wobei die Zuführung (11) derart im Gehäuse (14) angeordnet ist, dass Wärmequellen innerhalb des Gehäuses (14) des Heizgerätes (1) zumindest teilweise abgedeckt sind.

7. Heizgerät (1) nach einem der vorangehenden Ansprüche, wobei die Zuführung (11) zwischen einer Brennkammer (2) und/oder einem Abgaskanal (3) und mindestens einer hitzesensiblen Komponente (8) des Heizgerätes (1) angeordnet ist.

8. Schalldämpfer (5) für ein Heizgerät (1), aufweisend eine zylinderförmige Form mit einer kreisrunden Grundfläche (16) und eine innere Gasführungswand (13), die sich von einem Mittenbereich der kreisrunden Grundfläche (16) radial bis zu einer Mantelfläche (17) des Schalldämpfers (5) erstreckt, und wobei ein Gaseingang (9) und ein Gasausgang (10) des Schalldämpfers (5) benachbart zu der Gasführungswand (13) angeordnet sind.

## Claims

1. Heating appliance (1), having a housing (14) with a combustion chamber (2), in which a mixture of combustion air and a fuel can be combusted and fed to an exhaust gas duct (3), wherein a feed (11) of combustion air and/or fuel to the combustion chamber (2) is arranged and shaped in such a way, that waste heat from the combustion within the housing (14) can be transferred to the combustion air and/or fuel to be supplied, **characterised in that** the supply (11) comprises a silencer (5) which is arranged adjacent to the combustion chamber (2), is cylindrical in shape and faces the combustion chamber (2) with its base surface (16) and further comprises a flat covering or overlapping of at least part of the combustion chamber (2). covering at least part of the combustion chamber (2).

2. Heating appliance (1) according to claim 1, wherein a wall of the feed (11) consists of a material with good thermal conductivity at least in a region facing the combustion chamber (2) or the flue gas duct (3).

3. Heating appliance (1) according to one of the preceding claims, wherein an outer wall of a combustion chamber (2) and/or an exhaust gas duct (3) is part of the feed (11).

4. Heating appliance (1) according to one of the preceding claims, wherein the silencer (5) is cylindrical in shape and has an inner gas guide wall (13), wherein the inner gas guide wall (13) comprises a gas inlet (9) and a gas outlet (10), which are arranged in such a way that a mass flow of combustion air and/or fuel flowing through the silencer (5) flows through the entire silencer (5).

5. Heating appliance (1) according to claim 4, wherein the silencer (5) is cylindrical with a circular base surface (16) and the inner gas guide wall (13) extends radially from a centre region of the circular base surface (16) to a lateral surface (17) of the silencer (5) and the gas inlet (9) and the gas outlet (10) are arranged adjacent to the gas guide wall (13).

6. Heating appliance (1) according to one of the preceding claims, wherein the feed (11) is arranged in the housing (14) in such a way that heat sources within the housing (14) of the heating appliance (1) are at least partially covered.

7. Heating appliance (1) according to one of the preceding claims, wherein the feed (11) is arranged between a combustion chamber (2) and/or an exhaust gas duct (3) and at least one heat-sensitive component (8) of the heating appliance (1).

8. Silencer (5) for a heating appliance (1), having a cylindrical shape with a circular base surface (16) and an inner gas guide wall (13) which extends radially from a centre region of the circular base surface (16) to a lateral surface (17) of the silencer (5), and wherein a gas inlet (9) and a gas outlet (10) of the silencer (5) are arranged adjacent to the gas guide wall (13).

## Revendications

1. Appareil de chauffage (1) présentant un boîtier (14) avec une chambre de combustion (2), dans laquelle un mélange d'air de combustion et d'un combustible peut être brûlé et peut être acheminé à un canal de gaz d'échappement (3), dans lequel une alimentation (11) d'air de combustion et/ou de combustible est agencée et formée vers la chambre de combustion (2) de telle sorte que la chaleur perdue lors de la combustion à l'intérieur du boîtier (14) puisse être transmise à l'air de combustion et/ou au combustible à acheminer, **caractérisé en ce que** l'alimentation (11) comprend un silencieux (5) qui est agencé de manière contigüe à la chambre de combustion (2), est formé en cylindre et est tourné avec sa surface de base (16) vers la chambre de combustion (2) et réalise en outre une couverture ou un recouvrement plat d'au moins une partie de la chambre de combustion (2).

2. Appareil de chauffage (1) selon la revendication 1, dans lequel une paroi de l'alimentation (11) se compose d'un matériau à bonne conduction thermique au moins dans une zone tournée vers la chambre de combustion (2) ou le canal de gaz d'échappement (3).

3. Appareil de chauffage (1) selon l'une quelconque des revendications précédentes, dans lequel une paroi extérieure d'une chambre de combustion (2) et/ou un canal de gaz d'échappement (3) fait partie de l'alimentation (11).

4. Appareil de chauffage (1) selon l'une quelconque des revendications précédentes, dans lequel le silencieux (5) est formé en cylindre et présente une paroi de guidage de gaz (13) intérieure, dans lequel la paroi de guidage de gaz (13) intérieure comprend une entrée de gaz (9) et une sortie de gaz (10) qui sont agencées de telle sorte qu'un courant de masse d'air circulant à travers le silencieux (5) de combustion et/ou de combustible traverse le silencieux (5) entier.

5. Appareil de chauffage (1) selon la revendication 4, dans lequel le silencieux (5) est formé en cylindre avec une surface de base (16) circulaire et la paroi de guidage de gaz (13) intérieure s'étend d'une zone centrale de la surface de base (16) circulaire radialement jusqu'à une surface enveloppe (17) du silencieux (5), et l'entrée de gaz (9) et la sortie de gaz (10) sont agencées de manière contiguë à la paroi de guidage de gaz (13).

6. Appareil de chauffage (1) selon l'une quelconque des revendications précédentes, dans lequel l'alimentation (11) est agencée dans le boîtier (14) de telle sorte que des sources de chaleur à l'intérieur du boîtier (14) de l'appareil de chauffage (1) soient recouvertes au moins partiellement.

7. Appareil de chauffage (1) selon l'une quelconque des revendications précédentes, dans lequel l'alimentation (11) est agencée entre une chambre de combustion (2) et/ou un canal de gaz d'échappement (3) et au moins un composant (8) sensible à la chaleur de l'appareil de chauffage (1).

8. Silencieux (5) pour un appareil de chauffage (1) présentant une forme cylindrique avec une surface de base (16) circulaire et une paroi de guidage de gaz (13) intérieure qui s'étend d'une zone centrale de la surface de base (16) circulaire radialement jusqu'à une surface enveloppe (17) du silencieux (5), et dans lequel une entrée de gaz (9) et une sortie de gaz (10) du silencieux (5) sont agencées de manière contiguë à la paroi de guidage de gaz (13).
